# EUROPÄISCHE PATENTSCHRIFT

(11) **EP 1 699 719 B1**
(45) Veröffentlichungstag und Bekanntmachung des Hinweises auf die Patenterteilung: **23.04.2008**
(21) Anmeldenummer: 04798109.7
(22) Anmeldetag: 27.11.2004
(51) Int. Cl.: B65H 7/12

(54) **VERFAHREN UND ANORDNUNG ZUM ERKENNEN VON ÜBERLAPPTEN FLACHEN SENDUNGEN**
METHOD AND ASSEMBLY FOR IDENTIFYING OVERLAPPED FLAT MAIL ITEMS
PROCEDE ET ENSEMBLE POUR DETECTER LE CHEVAUCHEMENT D'ENVOIS PLATS

(30) Priorität: 30.12.2003 DE 10361720
(43) Veröffentlichungstag der Anmeldung: 13.09.2006
(73) Patentinhaber: SIEMENS AKTIENGESELLSCHAFT, 80333 München (DE)
(72) Erfinder: KUTZER, Oliver, 78315 Radolfzell (DE)
(86) Internationale Anmeldenummer: PCT/EP2004/013496
(87) Internationale Veröffentlichungsnummer: WO 2005/066052

(56) Entgegenhaltungen:
- DE-C1- 10 142 331
- US-A- 4 733 226
- PATENT ABSTRACTS OF JAPAN Bd. 2000, Nr. 03, 30. März 2000 (2000-03-30) & JP 11 334938 A (DAINIPPON SCREEN MFG CO LTD), 7. Dezember 1999 (1999-12-07)
- PATENT ABSTRACTS OF JAPAN Bd. 013, Nr. 449 (M-878), 9. Oktober 1989 (1989-10-09) & JP 01 172151 A (FUJITSU KIDEN LTD), 7. Juli 1989 (1989-07-07)

## Beschreibung

Die Erfindung betrifft ein Verfahren und eine Anordnung zum Erkennen von überlappten flachen Sendungen in einem Transportpfad für hintereinander aufrecht transportierte Sendungen.

Ein bei Vereinzelungsvorrichtungen auftretendes Problem besteht in sogenannten Doppelabzugsfehlern, die sich daraus ergeben, dass zusätzlich zu der von einem Stapel abzuziehende Sendung eine weitere Sendung mit abgezogen wird. In Verteilanlagen für flache Sendungen sind die nicht erkannten Doppelabzüge von besonderer Bedeutung, da diese die Fehlverteilungsrate durch Lesefehler der automatischen Anschriftenerkennung erhöhen, aber auch einen Sendungsstau mit Sendungszerstörung zur Folge haben können.

Bei einer bekannten Lösung werden bewegbare Sendungsteile temporär senkrecht zur Fördervorrichtung ausgelenkt. Durch Auswertung des Rückschnellverhaltens der Sendungen wird dann das Vorliegen von überlappten Sendungen detektiert (EP 0 650 911 B1). Da ein unterschiedlicher Versatz der überlappten Sendungen vorliegen kann, muss die Auslenkung sowohl sendungsfrontseitig als auch sendungsrückseitig erfolgen, was erhöhten Aufwand zur Folge hat. Nachteilig ist auch die mechanische Beanspruchung der Sendungen bei der Auslenkung. Ein weiterer Mangel dieser Lösung besteht darin, dass der Versatz der Hinterkanten einen Mindestwert (ca. 10 mm) nicht unterschreiten darf.

In einer anderen bekannten Lösung wird das Profil der Sendungshöhe gemessen und bei einem Höhensprung wird eine Überlappung gemeldet (DE 196 25 044 A1).

Es bestehen Möglichkeiten von Überlappungen zweier Sendungen, welche durch die o.g. Lösungen nicht erkannt werden können. Dies ist insbesondere bei identischen, deckungsgleichen Sendungen der Fall. Es ist jedoch auch möglich, dass eine größte Sendung eine kleinste so abdeckt, dass ein Doppelabzug unerkannt weiter transportiert wird.

In der DE 12 10 601 A wird ein Verfahren und eine Anordnung zum Erkennen von Sendungsüberlappungen beschrieben, wobei Kanten auf beiden Seiten des Transportpfades mittels Messmitteln zur Kantendetektion ermittelt werden. Übereinanderliegende, deckungsgleiche Sendungen sind hiermit nicht zu erkennen.

Der US 5 505 440 A ist ein Verfahren und eine Anordnung zum Erkennen von Sendungsüberlappungen entnehmbar, wobei die Gesamtlänge einer Sendung oder überlappender Sendung gemessen wird, anschließend überlappende Sendungen zueinander verschoben werden und danach die Gesamtlänge erneut gemessen wird. Mit dieser Lösung ist es nicht möglich, Sendungsüberlappungen zu erkennen, wenn eine große und eine kleine Sendung überlappt sind und die kleine Sendung vor und nach dem Verschieben noch im Schatten der großen Sendung liegt.

Es wurde auch eine Lösung bekannt (DE 101 42 331 C1), bei der nach dem Detektieren von Kanten auf beiden Seiten des Transportpfades und dem Ermitteln der Abstände der detektierten Kanten von der jeweils mit einer Lichtschranke gemessenen führenden Vorderkante auf die Längsseiten der Sendungen beidseitig mit unterschiedlichen Transportgeschwindigkeiten eingewirkt wird, ohne dass die Mindestlücken unterschritten werden. Dann werden die Abstände der Kanten von der führenden Vorderkante noch einmal gemessen. Bei einer Abstandsveränderung wird ein Doppelabzug detektiert. Auch hier erfolgt die Ermittlung einer Überlappung mittels Kantendetektion.

Aus der WO 01/89 724 A1 und der JP 09-020 438 AA ist es bekannt, innerhalb einer Transportstufe überlappte Sendungen durch einen auf einer Seite des Transportpfads angeordneten Geschwindigkeitssensor zu ermitteln.

Aus der DE 102 12 024 A1 sind Transportpfade bekannt, bei denen die Nenngeschwindigkeit aufeinander folgender Transportstufen in Transportrichtung zunimmt.

Die JP 11334938 A offenbart eine Überlappungsdetektionsvorrichtung mit zwei beabstandeten Drehgeschwindigkeitssensoren.

Der Erfindung liegt die Aufgabe zugrunde, überlappte schmale Sendungen in einem Transportpfad für hintereinander aufrecht transportierte Sendungen möglichst frühzeitig und sicher zu erkennen.

Erfindungsgemäß wird die Aufgabe durch die Merkmale der Ansprüche 1 und 4 gelöst.

Dabei werden mindestens zwei Transportstufen hintereinander im Transportpfad angeordnet, wobei die Nenngeschwindigkeit der in Transportrichtung jeweils nachfolgenden Transportstufe höher ist als die Nenngeschwindigkeit der vorgelagerten Transportstufe.

Dann erfolgt ein Messen der Geschwindigkeit der transportierten Sendungen durch Abtastung vor einer nachfolgenden Transportstufe bis zu einem Maximalabstand kleiner als die kürzeste vereinbarte Sendungslänge mittels zweier beidseitig am Transportpfad angeordneter Sensoren und ein Auswerten der Messergebnisse, wenn ein Sensor eine Geschwindigkeit misst, die von der Nenngeschwindigkeit der nachfolgenden Transportstufe nur um einen festgelegten geringen Wert abweicht.

Bei der Auswertung erfolgt ein Detektieren einer Überlappung, wenn die gleichzeitig gemessenen Geschwindigkeiten der beiden Sensoren unterschiedlich sind, wobei die kleinere gemessene Geschwindigkeit um einen festgelegten Wert von der größeren Geschwindigkeit abweicht. Im Gegensatz zur Erkennung von Überlappten Sendungen über eine Detektion der Vorder- und Hinterkanten mit Hilfe von Lichtschranken werden erfindungsgemäß die überlappten Sendungen sehr frühzeitig und sicher mittels Messung der Sendungsgeschwindigkeit ermittelt.

Vorteilhafte Ausgestaltungen der Erfindung sind in den Unteransprüchen dargelegt.

So ist es besonders vorteilhaft, als Sensoren zur Messung der Sendungsgeschwindigkeit auf den Sendungsoberflächen laufende, örtlich feste Rollen oder Bänder, deren Drehzahlen als Maß für die Sendungsgeschwindigkeit dienen, einzusetzen. Dadurch wird eine robuste und aufwandsarme Lösung erzielt.

Um Ungenauigkeiten bei den Messungen infolge von Dehnungen der Sendungen bei den Beschleunigungen zu vermeiden, beginnt das Auswerten der Messergebnisse erst nach einer festgelegten Verzögerungszeit nach dem von einem Sensor gemessenen Geschwindigkeitssprung auf eine von der Nenngeschwindigkeit der nachfolgenden Transportstufe nur um einen festgelegten geringen Wert abweichende Geschwindigkeit.

Anschließend wird die Erfindung in einem Ausführungsbeispiel anhand der Zeichnung erläutert.

Dabei zeigen
- FIG 1: eine schematische Draufsicht auf zwei Transportstufen und zwei dazwischen angeordneten Geschwindigkeitssensoren
- FIG 2: eine schematische Draufsicht auf zwei Transportstufen, wobei sich am Beginn der zweiten Transportstufe zwei größere Andruckrollen befinden

In dem dargestellten Beispiel handelt es sich um den Transportpfad einer Vereinzelungseinrichtung, in der die flachen Sendungen 5.6 aus einem Stapel in mehreren Transportstufen 1,2 vereinzelt werden. In jeder nachfolgenden Stufe erfolgt eine Beschleunigung auf einen höheren Geschwindigkeitswert. Sobald die Sendung von der nachfolgenden Transportstufe 2 übernommen ist, wird die Geschwindigkeit der vorgelagerten Transportstufe 1 reduziert. Liegt eine Überlappung (Doppelabzug) vor, können dadurch zueinander etwas versetzte Sendungen 5,6 gegeneinander verschoben werden. In diesem Beispiel sind zwei Transportstufen 1,2 zum Beschleunigen vorgesehen, denen sich eine Transportstrecke mit höherer Nenngeschwindigkeit anschließt, die an ihrem Beginn zwei Übernahmerollen 7,8 aufweist. Dabei ist es notwendig, zu überwachen, ob und wie lange Überlappungen bestehen.

Hierfür sind gemäß FIG 1, in der die beiden Transportstufen 1,2 der Vereinzelungseinrichtung dargestellt sind, zwischen beiden Transportstufen 1,2 beidseitig des Transportpfades zwei Sensoren 3,4 zur Messung der Geschwindigkeit der Sendungen angeordnet. Zu erkennen sind auch zwei teilweise. überlappte Sendungen 5,6, wobei sich die vordere Sendung 5 schon im Wirkungsbereich der vorgelagerten Transportstufe 2 befindet. Jeder Sensor 3,4 ist hier mittels einer auf der Sendungsoberfläche laufenden und einen Tachogenerator antreibenden Rolle realisiert. Das der Drehzahl entsprechende Ausgangssignal des Tachogenerators wird als Messsignal an eine Auswerteeinrichtung übertragen.

Tritt eine Sendung in den Übergang zwischen beiden Transportstufen 1,2 ein, werden die Geschwindigkeiten der Sensoren 3,4 überwacht. Ist die Differenz zwischen dem höchsten gemessenen Geschwindigkeitswert und der Geschwindigkeit der nachfolgenden Transportstufe 2 kleiner als ein definierter kleiner Grenzwert, geht man davon aus, dass die Sendung 3 von der Transportstufe 2 annähernd schlupffrei transportiert wird.

Ab diesem Zeitpunkt werden die beiden Sensoren 3,4 überwacht. Ist die Differenz zwischen der kleinsten gemessenen Geschwindigkeit und der Geschwindigkeit der nachfolgenden Transportstufe 2 größer als ein definierter Grenzwert, so wird eine Überlappung detektiert, die sich an dem Übergang zwischen beiden Transportstufen 1,2 aufgrund der Geschwindigkeitsdifferenzen auseinanderzieht.

Die Überwachung bleibt so lange aktiv, bis die letzte Hinterkante die Sensoren 3,4 verlassen hat.

In FIG 2 ist der Übergangsbereich zwischen der Transportstufe 2 und den Übernahmerollen 7,8 der sich anschließenden Transportstrecke (beides bildet eine dritte Transportstufe), dargestellt. Beginnend mit den Übernahmerollen 7,8 sind die flachen Sendungen 5,6 in der als Deckbandsystem ausgeführten Transportstrecke schlupffrei gefasst und werden mit einer gegenüber der Transportstufe 2 erhöhten Geschwindigkeit weitertransportiert. Da die relativ großen Übernahmerollen 7,8 zur sicheren Übernahme der Sendungen 5,6 möglicht dicht an der Transportstufe 2 angeordnet sind, ist nicht genügend Platz vorhanden, um die Sensoren 9,10 dazwischen vorzusehen. Deshalb befinden sich die Sensoren 9,10 im Bereich der Transportstufe 2 in einem Abstand d kleiner als die kürzesten zu verarbeitenden Sendungen 5,6 von den Klemmstellen der Übernahmerollen 7,8.

Tritt eine Sendung 5 in die Klemmstelle der Übernahmerollen 7,8 ein, z.B. mit einer Lichtschranke ermittelt, werden ab diesem Zeitpunkt die Sensoren 9,10 überwacht. Ist die Differenz zwischen der kleinsten gemessenen Geschwindigkeit und der Transportgeschwindigkeit der Übernahmerollen 7,8 größer als ein definierter Grenzwert, so wird ebenfalls eine Überlappung detektiert.

Die Überwachung bleibt so lange aktiv, bis die Hinterkante die Sensoren 9,10 verlassen hat.

Zur Kompensation einer bei der Beschleunigung erlaubten Dehnung der Sendungen 5,6 kann die Überlappungsüberwachung mit Hilfe eines Timers kurzzeitig verzögert werden.

## Patentansprüche

1. Verfahren zum Erkennen von überlappten flachen Sendungen in einem Transportpfad für hintereinander aufrecht transportierte Sendungen mit folgenden Schritten:
- Anordnen von mindestens zwei Transportstufen (1,2 oder 2,7,8) hintereinander im Transportpfad, wobei die Nenngeschwindigkeit der in Transportrichtung jeweils nachfolgenden Transportstufe (2 oder 7,8) höher ist als die Nenngeschwindigkeit der dazu vorgelagerten Transportstufe (1 oder 2),
- Messen der Geschwindigkeit der transportierten Sendungen (5,6) durch Abtastung vor einer jeweils nachfolgenden Transportstufe (2 oder 7,8) bis zu einem Maximalabstand kleiner als die kürzeste vereinbarte Sendungslänge mittels zweier, beidseitig am Transportpfad angeordneter Sensoren (3,4,9,10),
- Auswerten der Messergebnisse, wenn ein Sensor (3,4,9,10) eine Geschwindigkeit misst, die von der Nenngeschwindigkeit der nachfolgenden Transportstufe (2 oder 7,8) nur um einen festgelegten geringen Wert abweicht,
- Detektieren einer Überlappung, wenn die gleichzeitig gemessenen Geschwindigkeiten der beiden Sensoren (3,4 oder 9,10) unterschiedlich sind, und die kleinere gemessene Geschwindigkeit um einen festgelegten Wert von der größeren Geschwindigkeit abweicht.

2. Verfahren nach Anspruch 1, **dadurch gekennzeinet**, dass die Sensoren (3,4,9,10) zur Messung der Sendungsgeschwindigkeit als auf den Sendungsoberflächen laufende, örtlich feste Rollen oder Bänder, deren Drehzahlen als Maß für die Sendungsgeschwindigkeit dienen, ausgeführt werden.

3. Verfahren nach Anspruch 1, **dadurch gekennzeinet**, dass das Auswerten der Messergebnisse erst nach einer festgelegten Verzögerungszeit nach dem von einem Sensor (3,4) gemessenen Geschwindigkeitssprung auf eine von der Nenngeschwindigkeit der nachfolgenden Transportstufe (2) nur um einen festgelegten geringen Wert abweichende Geschwindigkeit beginnt.

4. Anordnung zum Erkennen von überlappten flachen Sendungen in einem Transportpfad für hintereinander aufrecht transportierte Sendungen mit:
- mindestens zwei Transportstufen (1,2 oder 2,7,8) hintereinander im Transportpfad, wobei die Nenngeschwindigkeit der in Transportrichtung jeweils nachfolgenden Transportstufe (2 oder 7,8) höher ist als die Nenngeschwindigkeit der dazu vorgelagerten Transportstufe (1 oder 2),
- zwei beidseitig am Transportpfad angeordneten Sensoren (3,4,9,10) zum Messen der Geschwindigkeit der transportierten Sendungen (5,6) durch Abtastung vor einer jeweils nachfolgenden Transportstufe (2 oder 7,8) bis zu einem Maximalabstand kleiner als die kürzeste vereinbarte Sendungslänge und
- einer Einrichtung zum Auswerten der Messergebnisse, wenn ein Sensor (3,4,9,10) eine Geschwindigkeit misst, die von der Nenngeschwindigkeit der nachfolgenden Transportstufe (2,7,8) nur um einen festgelegten geringen Wert abweicht, dahingehend, dass eine Überlappung detektiert wird, wenn die gleichzeitig gemessenen Geschwindigkeiten der beiden Sensoren (3,4 oder 9,10) unterschiedlich sind, und die kleinere gemessene Geschwindigkeit um einen festgelegten Wert von der größeren Geschwindigkeit abweicht.

5. Anordnung nach Anspruch 4, **dadurch gekennzeichnet, dass** die Sensoren (3,4,9,10) zur Messung der Sendungsgeschwindigkeit als auf den Sendungsoberflächen laufende, örtlich feste Rollen oder Bänder, deren Drehzahlen als Maß für die Sendungsgeschwindigkeit dienen, ausgeführt sind.

## Claims

1. Method for detecting overlapping flat mailpieces in a transport path for mailpieces that are transported vertically in succession, comprising the following steps:
- arranging at least two transport stages (1, 2 or 2, 7, 8) successively in the transport path, the nominal speed of the following transport stage (2 or 7, 8) in the transport direction in each case being higher than the nominal speed of the transport stage (1 or 2) preceding it,
- measuring the speed of the transported mailpieces (5, 6) by scanning said items in front of a following transport stage (2 or 7, 8) for a maximum distance that is shorter than the shortest agreed mailpiece length by means of two sensors (3, 4, 9, 10) that are arranged on either side of the transport path,
- evaluating the measured results if a sensor (3, 4, 9, 10) measures a speed that deviates only slightly by a defined small value from the nominal speed of the following transport stage (2 or 7, 8),
- detecting an overlap if the simultaneously measured speeds of the two sensors (3, 4 or 9, 10) are different and the smaller measured speed deviates from the greater speed by a defined value.

2. Method according to claim 1, **characterised in that** the sensors (3, 4, 9, 10) for measuring the speed of the mailpieces are embodied as locally fixed rollers or belts running on the mailpiece surfaces, the rotational speeds of said rollers or belts serving as a measure for the speed of the mailpieces.

3. Method according to claim 1, **characterised in that** the evaluation of the measured results does not start until after a specified delay time after the change in speed measured by a sensor (3, 4) to a speed deviating from the nominal speed of the following transport stage (2) only by a specified small value.

4. Arrangement for detecting overlapping flat mailpieces in a transport path for mailpieces that are transported vertically in succession, having:
- at least two transport stages (1, 2 or 2, 7, 8) in succession in the transport path, with the nominal speed of the following transport stage (2 or 7, 8) in the transport direction in each case being higher than the nominal speed of the transport stage (1 or 2) preceding it,
- two sensors (3, 4, 9, 10) arranged on either side of the transport path for measuring the speed of the transported mailpieces (5, 6) by scanning said items in front of a following transport stage (2 or 7, 8) in each case for a maximum distance that is shorter than the shortest agreed mailpiece length, and
- a device for evaluating the measured results if a sensor (3, 4, 9, 10) measures a speed that deviates from the nominal speed of the following transport stage (2, 7, 8) only by a defined small value, such that an overlap is detected if the simultaneously measured speeds of the two sensors (3, 4 or 9, 10) are different and the smaller measured speed deviates from the greater speed by a specified value.

5. Arrangement according to claim 4, **characterized in that** the sensors (3, 4, 9, 10) for measuring the speed of the mailpieces are embodied as locally fixed rollers or belts running on the mailpiece surfaces, the rotational speeds of said rollers or belts serving as a measure for the speed of the mailpieces.

## Revendications

1. Procédé pour reconnaître des envois plats en chevauchement dans un chemin de transport pour des envois transportés à la verticale les uns derrière les autres, comportant les étapes suivantes :
- placer au moins deux étages de transport (1, 2 ou 2, 7, 8) l'un derrière l'autre dans le chemin de transport, la vitesse nominale du étage de transport (2 ou 7, 8) qui suit respectivement en direction de transport étant plus grande que la vitesse nominale du étage de transport (1 ou 2) en amont,
- mesurer la vitesse des envois (5, 6) transportés par balayage en amont d'un étage de transport (2 ou 7, 8) respectivement en aval jusqu'à une distance maximale, inférieure à la longueur minimale convenue des envois, à l'aide de deux capteurs (3, 4, 9, 10) disposés des deux côtés sur le chemin de transport,
- exploiter les résultats de mesure quand un capteur (3, 4, 9, 10) mesure une vitesse qui diffère seulement d'une petite valeur déterminée de la vitesse nominale du étage de transport (2 ou 7,8 ) suivant,
- détecter un chevauchement quand les vitesses mesurées en même temps des deux capteurs (3, 4 ou 9, 10) sont différentes et que la vitesse mesurée la plus petite s'écarte d'une valeur déterminée de la vitesse la plus grande.

2. Procédé selon la revendication 1, **caractérisé en ce que** les capteurs (3, 4, 9, 10) destinés à mesurer la vitesse des envois sont des rouleaux ou des bandes fixes qui se déplacent à la surface des envois et dont la vitesse de rotation sert de mesure à la vitesse des envois.

3. Procédé selon la revendication 1, **caractérisé en ce que** les résultats de mesure ne commencent à être exploités qu'après un certain temps de retard, après lequel la vitesse mesurée par un capteur (3, 4) passe brusquement à une vitesse qui ne diffère que de peu de la vitesse nominale du étage de transport (2) suivant.

4. Système pour reconnaître des envois plats en chevauchement dans un chemin de transport pour des envois transportés à la verticale les uns derrière les autres, comportant :
- au moins deux étages de transport (1, 2 ou 2, 7, 8) l'un derrière l'autre dans le chemin de transport, la vitesse nominale du étage de transport (2 ou 7, 8) qui suit respectivement en direction de transport étant plus élevée que la vitesse nominale du étage de transport (1 ou 2) en amont,
- deux capteurs (3, 4, 9, 10) disposés de chaque côté du chemin de transport et destinés à mesurer la vitesse des envois (5, 6) transportés par balayage en amont d'un étage de transport (2 ou 7, 8) respectivement en aval jusqu'à une distance maximale, inférieure à la longueur minimale convenue des envois,
- un dispositif qui exploite les résultats de mesure quand un capteur (3, 4, 9, 10) mesure une vitesse qui diffère seulement d'une petite valeur déterminée de la vitesse nominale du étage de transport (2 ou 7, 8 ) suivant, de manière à détecter un chevauchement quand les vitesses mesurées en même temps des deux capteurs (3, 4 ou 9, 10) sont différentes et que la vitesse mesurée la plus petite diffère d'une valeur déterminée de la vitesse la plus grande.

5. Système selon la revendication 4, **caractérisé en ce que** les capteurs (3, 4, 9, 10) destinés à mesurer la vitesse des envois sont des rouleaux ou des bandes fixes qui se déplacent à la surface des envois et dont la vitesse de rotation sert de mesure à la vitesse des envois.
